# EUROPÄISCHE PATENTSCHRIFT

(11) **EP 0 967 056 B1**
(45) Veröffentlichungstag und Bekanntmachung des Hinweises auf die Patenterteilung: **30.03.2005**
(21) Anmeldenummer: 99112264.9
(22) Anmeldetag: 25.06.1999
(51) Int. Cl.: B26D 3/18, B26D 7/06

(54) **Knoblauchschneider**
Garlic chopper
Eminceur pour ail

(30) Priorität: 25.06.1998 DE 29811295 U
(43) Veröffentlichungstag der Anmeldung: 29.12.1999
(73) Patentinhaber: Repac, Petra, 65611 Brechen (DE)
(72) Erfinder: Repac, Cedomir, 65611 Brechen (DE); Culig, Branko, 8330 Metlika (SL)
(74) Vertreter: Müller, Eckhard, Dr.

(56) Entgegenhaltungen:
- DE-A- 19 718 798
- DE-U- 29 713 837
- US-A- 5 632 450

## Beschreibung

Die Erfindung betrifft Gerät zum Schneiden von Knoblauch, Zwiebeln oder dergleichen Gemüse mit einem in einem Gehäusekörper drehbar gelagerten, das zu schneidende Gut aufnehmenden Innenkörper, welcher einenends ein Schneidgitter aufweist und anderenends mit einem an einem Gehäuseoberteil angeordneten Stempel beaufschlagbar ist, sowie mit einem dem Schneidgitter zugeordneten, an dem Gehäusekörper angeordneten Messer.

Bekannte Geräte zum Zerkleinern von Knoblauch und derartigem Schneidgut sind in Art einer Presse aufgebaut, wobei der Knoblauch durch ein Lochgitter gepreßt wird. Hierdurch wird auf das Schneidgut im wesentlichen eine quetschende Beanspruchung ausgeübt, wobei es durch die vorgesehenen Löcher zu kleinen Würsten oder Fahnen verarbeitet wird. Das Schneidgut wird dabei weniger geschnitten als gepreßt. Auch bleiben relativ große Teile des Gemüses im Gerät hängen, ohne die Löcher zu passieren.

Ein Gerät mit den eingangs genannten Merkmalen ist beispielsweise aus der DE 297 13 837 U1 bekannt. Dieser Knoblauchschneider weist einen Stempel auf, mit dem der Knoblauch durch ein Schneidgitter gedrückt wird. Ein in Bezug auf das Schneidgitter rotierendes Messer dient zum weiteren Zerteilen des geschnittenen Knoblauchs. So wird der Knoblauch nicht wie bisher gequetscht, sondern in feine Teile zerschnitten. Dieses bekannte Gerät hat sich in der Praxis an und für sich recht gut bewährt, allerdings ist es aus einer Mehrzahl von Bauteilen aufgebaut und somit in der Herstellung und Montage relativ aufwendig. Bei dem bekannten Gerät ist an dem Stempel ein Außengewinde vorgesehen, welches mit einem Innengewinde eines Gehäuseoberteils kämmt. Es besteht durchaus die Möglichkeit, daß sich der aus dem zu schneidenden Gut austretende Saft oder kleine Partikel des zu schneidenden Gutes in diesen Gewindegängen festsetzen. Eine Reinigung ist daher nur mit relativ aufwendigen Mitteln möglich.

Ein weiteres Gerät ist aus der DE 17 50 135 U1 bekannt. Diese Druckschrift offenbart einen Zwiebelschneider, der ein Oberteil mit einem Innengewinde aufweist. Das Oberteil ist mittels eines Deckels einseitig verschließbar. In das Oberteil ist ein Messersieb verschiebbar, jedoch unverdrehbar eingesetzt. Nach Füllen des im Oberteil vorgesehenen Aufnahmeraums mit dem zu schneidenden Gut wird das Oberteil auf einem Unterteil angebrachtes Außengewinde aufgeschraubt. Im Unterteil ist benachbart des Messersiebes ein Drahtmesserkreuz mit Schneiddrähten vorgesehen. Beim Zuschrauben des Oberteils wird das zu schneidende Gut gegen und durch das Messersieb gepreßt und in quadratische Säulen geteilt, da sich das Messersieb mit dem Oberteil dreht. Dicht unter dem Messersieb ist das im Unterteil eingelegte Drahtmesserkreuz mit den Schneiddrähten derart angeordnet, daß die Schneiddrähte fortlaufend die aus dem Messersieb austretenden Zwiebelsäulen entsprechend der Gewindesteigung zerkleinern. Nachteilig an diesem bekannten Gerät erweist sich, daß die Gänge des Innengewindes des Oberteils durch das zu schneidende Gut rasch verschmutzt werden und nur schwer zu reinigen sind. Auch neigt das bekannte Gerät aufgrund der Verschmutzung zum Verklemmen beziehungsweise Festsetzen der Gewindeteile.

Aus der DE-OS 21 19 992 ist ein Zwiebelschneider bekannt, bei dem ein axial verstellbarer Stempel die Zwiebel durch das sternförmig angeordnete Messer drückt, wodurch die Zwiebel in viele Kreissektoren zerschnitten wird. Mittels eines quer dazu einsteckbaren Messers werden diese Sektoren bei einer Rotationsbewegung in Einzelstücke zerschnitten.

Aus der DE-PS 832 051 ist ein Gerät zum Zerkleinern von Zwiebeln, Obst oder sonstigem Gut bekannt, welches aus einem Unterteil mit Verschlußdeckel und einem doppelwandigen Oberteil, ebenfalls mit einem Verschlußdeckel besteht. Zwischen den beiden Behälterteilen ist eine Schraubverbindung vorhanden, so daß die beiden Behälterteile beim gegenseitigen Drehen ineinandergeschoben werden. Hierzu ist der Außenmantel des Behälterteils mit einem Innengewinde versehen, das über einen Gewindeansatz des Unterteils greift. Ein Ring, der den Messerrost des Schneidsatzes trägt, ist gegenüber dem Oberteil drehbar, aber unverschiebbar mit diesem verbunden. Im Unterteil ist der Ring für den Messerrost längsverschiebbar durch Stangen geführt, die durch Bohrungen des Ringes hindurchtreten. Die Stangen bilden einen Käfig, der das Schneidgut im Bereich der Messer des Rostes hält. Oberhalb des Messerrostes sind am Innenmantel des Oberteils Messer befestigt, so daß diese beim Drehen der Behälterteile über dem Messerrost rotieren. Dieses Gerät weist einen sehr komplizierten konstruktiven Aufbau auf und ist aufgrund des eine Vielzahl von Zapfen enthaltenden Stempels nur umständlich zu reinigen. Es sind viele Führungen und kompliziert geformte Komponenten vorhanden, die eine gründliche Reinigung aufwendig und zeitraubend gestalten, die die vielen unterschiedlich geformten Bauteile mit dem zu schneidenden Gut in Berührung kommen.

Aus der DE-PS 844 651 ist ein Schneidgerät zum Zerkleinern von Zwiebeln oder dergleichen Schneidgut bekannt, welches in einen Führungszylinder gelegt wird, dessen axiales Spiel durch einen Bund nach unten begrenzt ist. Der Führungszylinder ist drehbar in einem Schlitten gelagert, welcher in Führungsleisten gleitend hin- und herbewegbar ist. Zur Mitnahme der Frucht bei Drehung des Führungszylinders sind an seiner Innenseite drei dreieckige Haltestäbe in axialer Richtung derart angebracht, daß diese oben den vollen, unten nur etwa ein Viertel des Zylinderquerschnittes freigeben. Der Vorschub der Frucht wird mit einem Stempel durch Druck der Hand des Bedieners ermöglicht. Der Stempel ist entsprechend mit drei Haltestegen und drei Längsschlitzen versehen, wobei durch Verschieben des Schlittens die Frucht über ein Schneidmesser gegen die Messer eines Messerkammes geführt wird. Hierdurch erhält die Frucht Längsschnitte, deren Abstände durch die Anzahl der Messer des Messerkammes gegeben sind. In der äußersten Stellung wird mit dem Stempel der Führungszylinder um 90° gedreht und anschließend der Schlitten in die entgegengesetzte Richtung geführt, wobei durch den Messerkamm die Frucht weitere Längsschnitte erhält, die im Winkel von 90° zu den ersten Längsschnitten liegen. Im weiteren Verlauf der Rückbewegung kommt die Frucht gegen das Schneidmesser, das den dritten Schnitt erzeugt. Die nunmehr hergestellten Würfel fallen durch einen Ausschnitt im Schneidbrett in einen Behälter.

Aus der nicht vorveröffentlichten DE 198 05 933 C1 ist ein Knoblauchschneider mit einem Gehäusekörper bekannt, der an seiner Unterseite ein Messer trägt. Weiterhin ist ein Oberteil mit daran befestigtem Stempel vorgesehen, der im Betriebszustand beim Verdrehen gegenüber dem Gehäusekörper eine Axialbewegung gegen ein mitrotierendes Schneidgitter durchführt. Damit der Knoblauchschneider nach Befüllung schneller arbeitet, die Frucht schonend zerkleinert und der Knoblauchschneider auch schnell wieder öffenbar und reinigbar ist, ist ein den Knoblauch aufnehmender Innenkörper vorgesehen, der drehbar im Gehäusekörper gelagert ist, ein Schneidgitter aufweist und in den der an einer Spindel angeordnete Stempel eintaucht. Weiterhin sind Mittel vorgesehen, die im Betriebszustand für den Eingriff in die Spindel sorgen und im Öffnungszustand eine Längsverschiebung der Spindel zulassen.

Dieser nicht vorveröffentlichten Druckschrift ist jedoch ein zweites, einstückig ausgebildetes Gehäuseteil, welches ein Messer sowie eine topfartige Aufnahme für das erste Gehäuseteil aufweist, nicht zu entnehmen.

Aufgabe der Erfindung ist es, einen Knoblauchschneider oder dergleichen Schneider für Gemüse mit den eingangs genannten Merkmalen derart weiterzubilden, daß dieser bei konstruktiv einfachem Aufbau einfach gehandhabt und leicht gereinigt werden kann.

Diese Aufgabe wird bei dem Gerät zum Schneiden von Knoblauch und Zwiebeln oder dergleichen Gemüse mit den eingangs genannten Merkmalen dadurch gelöst, daß an dem Gehäusekörper (1) und an dem Innenkörper (2) angeordnete Rast- und Gegenrastmittel vorgesehen sind, die den Innenkörper (2) gegen Herausfallen gesichert im Gehäusekörper (1) halten, wobei der Innenkörper (2) zum Reinigen gegen die Wirkung der Rast- und Gegenrastmittel aus dem Gehäusekörper herausnehmbar ist.

Der erfindungsgemäße Knoblauchschneider enthält einen den Knoblauch aufnehmenden becherartigen Innenkörper, der drehbar im Gehäusekörper gelagert ist und das Schneidgitter enthält. Der Knoblauchschneider besteht demnach bevorzugt lediglich aus drei Bauteilen, dem Gehäusekörper, dem Innenkörper sowie dem Gehäuseoberteil und ist somit einfach herstellbar beziehungsweise montierbar. Der Innenkörper wird in den Gehäusekörper gegen einen Anschlag eingesetzt und sodann der Knoblauch in den Aufnahmeraum des Innenkörpers eingelegt. Danach wird der Aufnahmeraum durch das Gehäuseoberteil verschlossen und dieses verdreht, so daß sein Innengewinde in das Außengewinde des Gehäusekörpers eingreift und den Axialtransport nebst Schneiden der Knoblauchzehe bewirkt. Der Innenkörper rotiert mit dem Gehäuseoberteil, welches vorzugsweise einstückig mit dem Stempel verbunden ist. Die Becherform des Innenkörpers verhindert ein seitliches Ausweichen des Knoblauchs während des Preß- oder Schneidvorganges und ebenso ein Verschmutzen von anderen Elementen, wie Führungselementen oder weiteren Bauteilen, wie gegebenenfalls Gewinde oder dergleichen. Da der Innenkörper - neben Messer und Stempel - das einzige Bauteil ist, welches mit dem Knoblauch in Berührung kommt, ist die Reinigung nach der Demontage im wesentlichen auf dieses Bauteil beschränkt. Aber auch dieser Innenkörper selbst kann wegen seiner glatten Flächen leicht gereinigt werden. Das Messer ist an der Gehäuseunterseite an einer sich an gegenüberliegenden Positionen des Gehäuses abstützenden Brücke fixiert. Vorteilhaft ist, daß sich das Messer nicht über den Mittelpunkt des Schneidgitters hinaus erstreckt, sondern etwas schmäler ist. Hierdurch ist der Mittelpunkt des Schneidgitters vom Messer nicht abgedeckt, so daß auch nicht die Gefahr besteht, daß sich die Knoblauchwürste an dem Messer beziehungsweise der Messerspitze stauen könnten. Dabei sind Mittel vorgesehen, welche ein Halten des rotierenden Innenkörpers in der richtigen Position im Gehäusekörper ermöglichen und gleichzeitig dazu ausgebildet sind, unter Überwindung der Haltekraft den Innenkörper aus dem Gehäusekörper zu Reinigungszwecken leicht herauszunehmen. Der Innenkörper schnappt über Rast- und Gegenrastmittel, wie Nasen am Gehäusekörper ein und kann dann zum Reinigen durch einfaches Drücken von unten auf das Schneidgitter oder dessen Rahmen über den Widerstand der Nasen gelöst werden. So kann der Benutzer den Innenkörper leicht herausnehmen und das daran befestigte Schneidgitter einfach reinigen.

Nach einer anderen vorteilhaften Ausgestaltung der Erfindung ist das Schneidgitter zum Reinigen von dem ersten Gehäuseteil abnehmbar. Dabei ist von Vorteil eine Schnappverbindung zwischen dem Schneidgitter und dem ersten Gehäuseteil vorgesehen, die beispielsweise zum Zwecke der Reinigung rasch und einfach gelöst werden kann.

In einer weiteren Ausführungsform kann das Messer oder der Messerhalter mit dem Messer gegenüber dem Gehäusekörper abnehmbar ausgebildet sein, um die Reinigung der Teile zu erleichtern. Am einfachsten ist die Verbindung der beiden Teile durch einfaches Einsetzen des Messers in eine vorgesehene gehäusefeste Aussparung. Möglich ist ebenso die Halterung über einen Bajonettverschluß zwischen dem Messerhalter und dem Gehäusekörper, der so angeordnet ist, daß im Betriebszustand der am Messer wirkende Gegendruck in eine Schließstellung des Messerhalters wirkt. Da der Knoblauchschneider, wenn er für Rechtshänder ausgelegt ist, ein Rechtsgewinde hat, also das Oberteil gegenüber dem Unterteil nach rechts gedreht wird, um das Gemüse gegen das Schneidgitter zu drücken, empfiehlt es sich, diesen Bajonettverschluß, der den Messerhalter am Gehäusehalter hält, so auszubilden, daß er durch Linksdrehung geöffnet und durch Rechtsdrehung geschlossen wird. So wird ein versehentliches Öffnen während des Schneidens verhindert.

Auch hat es sich gemäß einer Ausgestaltung der Erfindung als vorteilhaft erwiesen, daß der Innenkörper in eine topfartige Aufnahme des Gehäusekörpers gegen einen Anschlag anliegend eingesteckt ist. Durch diese Maßnahme ist für eine sichere und leicht gängige Drehlagerung des Innenkörpers in beispielsweise einer Aufnahme des Gehäusekörpers gesorgt.

Nach einer weiteren vorteilhaften Ausgestaltung der Erfindung ist der Anschlag für das erste Gehäuseteil als Ringbund ausgebildet, der an der Innenwand der Aufnahme des Gehäusekörpers vorgesehen ist. Hierdurch kann sich das Innenkörper in der Arbeitsposition axial auf dem Ringbund abstützen und ist dennoch leicht drehbar gelagert.

Dabei weist der Ringbund in radialer Richtung ein stufiges Querschnittsprofil auf.

Von Vorteil ist der Gehäusekörper einstückig ausgebildet und das Messer vom Gehäusekörper gehalten. Auch hierdurch wird im Vergleich zum Stand der Technik die Anzahl der Bauteile reduziert, wodurch eine einfachere und kostengünstige Herstellung beziehungsweise Montage gewährleistet ist.

Von Vorteil sind Messer und Schneidgitter relativ zueinander drehbar angeordnet.

Die drehbare Lagerung des Innenkörpers innerhalb der Aufnahme des Gehäusekörpers wird dadurch positiv beeinflußt, daß das Querschnittsaußenprofil des Innenkörpers zumindest abschnittsweise mit dem Querschnittsinnenprofil der Aufnahme des Gehäusekörpers korrespondiert, so daß die Außenwand des Innenkörpers sich zumindest abschnittsweise an der Innenwand der Aufnahme des Gehäusekörpers abstützt.

Von Vorteil weist der Innenkörper im Bereich des Schneidgitters einen kreisförmigen Außenumfang auf, wodurch die Drehlagerung weiter gefördert wird.

Das Gehäuseoberteil übergreift nach einer weiteren vorteilhaften Ausgestaltung der Erfindung den Gehäusekörper, wobei ein Innengewinde des Gehäuseoberteils mit einem Außengewinde des Innenkörpers kämmt beziehungsweise in Eingriff steht.

Dabei hat es sich als vorteilhaft erwiesen, daß der Aufnahmeraum des Gehäusekörpers ein unrundes Querschnittsprofil aufweist.

Nach einer anderen vorteilhaften Ausgestaltung der Erfindung besitzt das Gehäuseoberteil einen Stempel oder dergleichen mit dem unrunden Querschnittsprofil des Aufnahmeraums des Gehäusekörpers angepaßten unrunden Außenprofil, wobei der Stempel in der Arbeitsstellung beziehungsweise bei betriebsbereitem Gerät in den Aufnahmeraum eintaucht.

Durch diese Maßnahme wird aufgrund einer Drehung des Gehäuseoberteils auch das Innenkörper sowie das Schneidgitter in Drehung versetzt, wobei sich gleichzeitig der Stempel des Gehäuseoberteils mit fortschreitender Drehung des Gehäuseoberteils immer tiefer in den Aufnahmeraum des Innenkörpers hineindrückt und somit das in dem Aufnahmeraum befindliche Gut durch das Schneidgitter schiebt, so daß das Gut durch das feststehende Messer weiter zerkleinert wird.

Bevorzugt besitzen der Stempel beziehungsweise der Aufnahmeraum ein im wesentlichen rechteckiges, bevorzugt ein quadratisches Querschnittsprofil, wobei die Eckbereiche der beiden Profile zum Zwecke der einfacheren Reinigung leichte Rundungen besitzen können.

Eine andere vorteilhafte Ausgestaltung besteht darin, daß der Stempel eine Vielzahl von Stiften, die in Durchbrüche des Schneidgitters einschiebbar sind, aufweist und des weiteren eine Platte, die federnd auf den Stiften sitzt, vorgesehen ist, so daß die Platte mit den Stiften eine geschlossene Stempelfläche bildet. Die Platte enthält bevorzugt so viele Bohrungen, wie der Stempel Stifte aufweist. Durch jede der Bohrungen erstreckt sich ein einzelner Stift. In Ausgangsstellung beziehungsweise bis zum Ende der Vorschubbewegung des Stempels an das Schneidgitter ist eine im wesentlichen glatte Fläche gebildet. Wenn bei der Vorschubbewegung beim Schneiden der Knoblauchzehe die Stempelplatte bis an das Schneidgitter vorgeschoben ist, werden bei einer weiteren Vorschubbewegung die Stifte durch die Bohrungen in der Platte hindurchgeschoben und greifen in das Schneidgitter hinein beziehungsweise durch dieses hindurch, um den Knoblauch vollständig durch das Schneidgitter zu drücken. In einer Ausführungsform befinden sich zwischen der Lochplatte und den Stiften Druckfedern, welche bei eine Druckentlastung die Platte wieder in die Ausgangsstellung bringen, wodurch wiederum die im wesentlichen geschlossene Stempelfläche erreicht wird. Die geschlossene Stempelfläche sorgt einerseits für ein vollständiges Zerkleinern des Knoblauchs, indem sie weitgehend vermeidet, daß Knoblauchreste in irgendwelchen Hohlräumen zurückbleiben und sorgt andererseits dafür, daß beim Reinigen die glatte Stempelfläche besonders schnell gesäubert werden kann.

Nach einer anderen vorteilhaften Ausgestaltung der Erfindung ist das Messer fest in dem Gehäusekörper eingebracht beziehungsweise angespritzt.

Eine andere vorteilhafte Ausgestaltung der Erfindung besteht darin, daß das Messer sich etwa über einen Radius des Gehäusekörpers erstreckt.

Nach einer anderen vorteilhaften Weiterbildung der Erfindung ist auch der Innenkörper einstückig ausgebildet.

Weitere Vorteile und Anwendungsmöglichkeiten der vorliegenden Erfindung ergeben sich aus der nachfolgenden Beschreibung eines Ausführungsbeispieles anhand der Zeichnungen.

Es zeigen:
- Figur 1: eine perspektivische Ansicht der Einzelteile eines erfindungsgemäßen Knoblauchschneiders in Art einer Explosionszeichnung,
- Figur 2: den zur Reinigung zerlegten Knoblauchschneider,
- Figur 3: die Ausführung der Figur 2 im befüllten Zustand und
- Figur 4: den Knoblauchschneider im zusammengesetzten Zustand.

Figur 1 zeigt die Einzelteile einer erfindungsgemäßen Ausführung eines Knoblauchschneiders in Schnitt- und Explosionsdarstellung. Zu erkennen sind als Hauptelemente der Gehäusekörper 1, in den der becherartige Innenkörper 2 eingesetzt werden kann, und das Gehäuseoberteil 3. Am Gehäuseoberteil 3 sind die Platte 4 und der Deckel 5 befestigt. In den Innenkörper 2 wird das Schneidgitter 6 eingesetzt, in den Gehäusekörper 1 das Messer 7. Die Federn 8 können auf einige der Stifte 11 des Stempels 9 gesetzt werden. Die Platte 4 hat zwei nach oben gerichtete Arme mit nach innen gerichteten Haken, die im zusammengebauten Zustand den Stempel 9 umgreifen. Die Federn 8 drücken dann die Platte 4 vom Stempel 9 weg, während die Haken der Platte 4 diese am Stempel 9 halten.

Figur 2 zeigt die Einzelteile der Figur 1 in einem gebrauchsfertigen Zustand, so, wie der Knoblauchschneider zum Beispiel zum Reinigen zerlegt wird, nämlich in die drei Innenkörper 2 mit eingesetztem Schneidgitter 6 und Gehäuseoberteil 3 mit Deckel 5, Stempel 9, Federn 8 und Platte 4. Zu erkennen sind hier weiter die Nasen 10, die etwas oberhalb eines (nicht gesondert dargestellten) Metallrings, der als Gleitelement für den Innenkörper 2 dient, angeordnet sind. Schiebt man also den Innenkörper 2 aus der in Figur 2 gezeigten Lage über die Nasen 10 hinweg in den Gehäusekörper 1, so liegt der Innenkörper 2 auf dem einen Anschlag bildenden Ring 14 im zweiten Gehäusekörper 1 auf. Die Nasen 10 verhindern ein Herausrutschen des Innenkörpers 2. Der Innenkörper 2 ist im Gehäusekörper 1 dann also drehbar, aber gegen Herausfallen gesichert, gelagert.

Figur 3 zeigt den erfindungsgemäßen Knoblauchschneider im geöffneten Zustand, also bereit zur Befüllung. Der Innenkörper 2 ist nun, wie gerade beschrieben wurde, in den Gehäusekörper 1 eingesetzt. Das Schneidgitter 6 liegt genau über dem Messer 7. Der Knoblauch oder das andere zu zerkleinernden Gemüse werden nun in den becherartigen Innenraum der Innenkörpers 2 gelegt und liegen damit auf dem Schneidgitter 6.

Zum Zerkleinern des Knoblauchs wird nun das Gehäuseoberteil 3 mit seinem Stempel 9 in den Innenraum des Innenkörpers 2 gesteckt. Bei einem Verdrehen des Oberteils 3 wird so der Innenkörper 2 mit Knoblauch und Schneidgitter 6 ebenfalls in Rotation versetzt. Fest gegenüber dem Gehäusekörper 1 steht dagegen der Messerhalter mit dem Messer 7.

Wird dann das Gehäuseoberteil 3 nach unten geschoben und weiter verdreht, greift das am unteren äußeren Rand des Oberteils 3 angeordnete Innengewinde 12 (hier nur ein Gang gezeichnet) in das Außengewinde 13 des Gehäusekörpers 1. Dadurch schraubt sich das Gehäuseoberteil 3 langsam nach unten und preßt den Knoblauch, der sich unterhalb des Stempels 9 und oberhalb des Schneidgitters 6 befindet durch das Schneidgitter 6. Dabei entstehen im Schneidgitter 6 feine Knoblauchstäbchen, die beim Rotieren des Schneidgitters 6 über das Messer 7 in kleine Quader zerschnitten werden.

Wie insbesondere aus Figur 1 zu entnehmen ist, weist der Stempel 9 eine Vielzahl von Stiften 11 auf, denen eine Platte 4 zugeordnet ist, die so viele Löcher enthält, wie Stifte 11 vorhanden sind. Die Platte 4 kann über zwei Klammern an dem Stempel 9 befestigt werden, wie in Figur 2 gezeigt ist. Gezeigt sind weiterhin in Figur 1 zwei (von fünf) Federn 8, welche die Platte 4 vom Stempel 9 wegdrücken. Erst wenn die Platte 4 am Ende des Preßvorgangs auf das Schneidgitter 6 auftrifft, wird die Platte 4 vom Gitter aufgehalten und gegen den Stempel 9 geschoben. Die Federn 8 drücken sich zusammen, die Stifte 11 beginnen, über die Platte 4 heraus zu ragen. Sie reichen durch die Öffnungen des Schneidgitters 6 und schieben so auch die letzten Knoblauchreste durch das Gitter gegen das darunter rotierende Messer 7. In diesem gedrückten Endzustand sind die oberseitigen Haken der Klammern vom Stempel 9 abgehoben. Öffnet der Benutzer den Knoblauchschneider oder schraubt er das Gehäuseoberteil 3 mit Stempel 9 wieder hoch, so drücken die Federn 8 die Platte 4 wieder nach unten, so daß eine praktisch ebene Fläche, gebildet aus der Platte 4 und den Vorderseiten der Stifte 11 entsteht, die wieder gut reinigbar ist.

Figur 4 zeigt den erfindungsgemäßen Knoblauchschneider in zusammengebautem Zustand. Zu erkennen ist das Gehäuseoberteil 3 mit Deckel 5, welches auf das Außengewinde 13 des Gehäusekörpers 1 aufgeschraubt ist. Der zweite Gehäuseteil 1 hat zur Erhöhung seiner Standfestigkeit einen verbreiterten Fuß.

### Bezugszeichenliste

- 1: zweiter Gehäuseteil
- 2: erster Gehäuseteil
- 3: Gehäuseoberteil
- 4: Platte
- 5: Deckel
- 6: Schneidgitter
- 7: Messer
- 8: Federn
- 9: Stempel
- 10: Nasen
- 11: Stifte
- 12: Innengewinde
- 13: Außengewinde
- 14: Ring, Anschlag

## Patentansprüche

1. Gerät zum Schneiden von Knoblauch, Zwiebeln oder dergleichen Gemüse mit einem in einem Gehäusekörper (1) drehbar gelagerten, das zu schneidende Gut aufnehmenden Innenkörper (2), welcher einenends ein Schneidgitter (6) aufweist und anderenends mit einem an einem Gehäuseoberteil (3) angeordneten Stempel (9) beaufschlagbar ist, sowie mit einem dem Schneidgitter (6) zugeordneten, an dem Gehäusekörper (1) angeordneten Messer (7), **dadurch gekennzeichnet, daß** an dem Gehäusekörper (1) und an dem Innenkörper (2) angeordnete Rast- und Gegenrastmittel vorgesehen sind, die den Innenkörper (2) gegen Herausfallen gesichert im Gehäusekörper (1) halten, wobei der Innenkörper (2) zum Reinigen gegen die Wirkung der Rast- und Gegenrastmittel aus dem Gehäusekörper herausnehmbar ist.

2. Gerät nach Anspruch 1, **dadurch gekennzeichnet, daß** der Innenkörper (2) mittels eines Schnappmechanismus im Gehäusekörper (1) gehalten und zum Reinigen herausnehmbar ist.

3. Gerät nach einem der vorhergehenden Ansprüche, **dadurch gekennzeichnet, daß** das Schneidgitter (6) vom Innenkörper (2) abnehmbar ist und insbesondere mit dem Innenkörper (2) mittels einer Clips- oder Rastverbindung verbindbar ist.

4. Gerät nach einem der vorhergehenden Ansprüche, **dadurch gekennzeichnet, daß** das Messer (7) zum Reinigen von einem Messerhalter abnehmbar ist.

5. Gerät nach einem der vorhergehenden Ansprüche, **dadurch gekennzeichnet, daß** der Innenkörper (2) in eine topfartige Aufnahme des Gehäusekörpers (1) gegen einen Anschlag (14) anliegend eingesteckt ist.

6. Gerät nach Anspruch 5, **dadurch gekennzeichnet, daß** der Anschlag (14) als Ringbund (14) an der Innenwand der Aufnahme des Gehäusekörpers (1) ausgebildet ist.

7. Gerät nach Anspruch 6, **dadurch gekennzeichnet, daß** der Ringbund (14) in radialer Richtung ein stufiges Querschnittsprofil aufweist.

8. Gerät nach einem der vorhergehenden Ansprüche, **dadurch gekennzeichnet, daß** der Gehäusekörper (1) einstückig ausgebildet und das Messer (7) vom Gehäusekörper (1) gehalten ist.

9. Gerät nach einem der vorhergehenden Ansprüche, **dadurch gekennzeichnet, daß** das Messer (7) und das Schneidgitter (6) relativ zueinander drehbar sind.

10. Gerät nach einem der vorhergehenden Ansprüche, **dadurch gekennzeichnet, daß** das Querschnittsaußenprofil des Innenkörpers (2) zumindest abschnittsweise mit dem Querschnittsinnenprofil der Aufnahme des Gehäusekörpers (1) korrespondiert, so daß die Außenwand des Innenkörpers (2) sich zumindest abschnittsweise an der Innenwand der Aufnahme des Gehäusekörpers (1) abstützt.

11. Gerät nach einem der vorhergehenden Ansprüche, **dadurch gekennzeichnet, daß** der Innenkörper (2) im Bereich des Schneidgitters (6) einen kreisförmigen Außenumfang besitzt.

12. Gerät nach einem der vorhergehenden Ansprüche, **dadurch gekennzeichnet, daß** das Gehäuseoberteil (3) den Gehäusekörper (1) übergreift, wobei ein Gewinde, insbesondere ein Innengewinde (12) des Gehäuseoberteils (3) mit einem Gewinde, insbesondere einem Außengewinde (13) des Gehäusekörpers (1) in Eingriff steht beziehungsweise kämmt.

13. Gerät nach einem der vorhergehenden Ansprüche, **dadurch gekennzeichnet, daß** der Aufnahmeraum des Innenkörpers (2) ein unrundes Querschnittsprofil aufweist.

14. Gerät nach einem der vorhergehenden Ansprüche, **dadurch gekennzeichnet, daß** der Stempel (9) des Gehäuseoberteils (3) ein dem unrunden Querschnittsprofil des Aufnahmeraums des Innenkörpers (2) angepaßtes unrundes Außenprofil besitzt.

15. Gerät nach einem der vorhergehenden Ansprüche, **dadurch gekennzeichnet, daß** der Stempel (9) bei betriebsbereitem Gerät in den Aufnahmeraum eintaucht.

16. Gerät nach einem der vorhergehenden Ansprüche, **dadurch gekennzeichnet, daß** der Stempel (9) beziehungsweise der Aufnahmeraum im wesentlichen ein rechteckiges, bevorzugt quadratisches Querschnittsprofil besitzen.

17. Gehäuse nach einem der vorhergehenden Ansprüche, **dadurch gekennzeichnet, daß** der Stempel eine Vielzahl von Stiften (11), die in Durchbrüche des Schneidgitters (6) einschiebbar sind, gebildet ist und eine Platte (4) aufweist, die federnd auf den Stiften (11) sitzt, so daß die Platte (4) mit den Stiften (11) eine geschlossene Stempelfläche bildet.

18. Gerät nach einem der vorhergehenden Ansprüche, **dadurch gekennzeichnet, daß** das Messer (7) fest mit dem Gehäusekörper (1) verbunden ist, bevorzugt dem aus Kunststoff bestehenden Gehäusekörper (1) angespritzt ist.

19. Gerät nach einem der vorhergehenden Ansprüche, **dadurch gekennzeichnet, daß** das Messer (7) sich etwa über einen Radius des Gehäusekörpers (1) erstreckt.

20. Gerät nach einem der vorhergehenden Ansprüche, **dadurch gekennzeichnet, daß** der Innenkörper (2) einstückig ausgebildet ist.

21. Gerät nach einem der vorhergehenden Ansprüche, **dadurch gekennzeichnet, daß** das Gerät aus drei Funktionsteilen, nämlich dem Innenkörper (2), dem Gehäusekörper (1) und dem Gehäuseoberteil (3) besteht.

## Claims

1. Apparatus for cutting garlic, onions or like vegetables, with an inner body (2), which is rotatably mounted in a housing body (1) and receives the material to be cut and which has a cutter grating (6) at one end and can be acted on at the other end by a plunger (9) arranged at a housing upper part (3), and with a knife (7) associated with the cutter grating (6) and arranged at the housing body (1), **characterised in that** detent and counter-detent means arranged at the housing body (1) and the inner body (2) and holding the inner body (2) secured in the housing body (1) against falling out are provided, wherein for cleaning the inner body (2) is withdrawable from the housing body against the action of the detent and counter-detent means.

2. Apparatus according to claim 1, **characterised in that** the inner body (2) is held in the housing body (1) by means of a snap mechanism and is withdrawable for cleaning.

3. Apparatus according to one of the preceding claims, **characterised in that** the cutter grating (6) is removable from the inner body (2) and, in particular, is connectible with the inner body (2) by means of a clip connection or detent connection.

4. Apparatus according to one of the preceding claims, **characterised in that** for cleaning the knife (7) is removable from a knife holder.

5. Apparatus according to one of the preceding claims, **characterised in that** the inner body (2) is inserted into a pot-like receptacle of the housing body (1) to bear against an abutment (14).

6. Apparatus according to claim 5, **characterised in that** the abutment (14) is constructed is as annular collar (14) at the inner wall of the receptacle of the housing body (1).

7. Apparatus according to claim 6, **characterised in that** the annular collar (14) has a stepped cross-sectional profile in radial direction.

8. Apparatus according to one of the preceding claims, **characterised in that** the housing body (1) is of integral construction and the knife (7) is held by the housing body (1).

9. Apparatus according to one of the preceding claims, **characterised in that** the knife (7) and the cutter grating (6) are rotatable relative to one another.

10. Apparatus according to one of the preceding claims, **characterised in that** the cross-sectional outer profile of the inner body (2) corresponds at least in sections with the cross-sectional inner profile of the receptacle of the housing body (1), so that the outer wall of the inner body (2) is supported at least in sections at the inner wall of the receptacle of the housing body (1).

11. Apparatus according to one of the preceding claims, **characterised in that** the inner body (2) has a circular outer circumference in the region of the cutter grating (6).

12. Apparatus according to one of the preceding claims, **characterised in that** the housing part (3) engages over the housing body (1), wherein a thread, particularly an internal thread (12), of the housing upper part (3) is disposed in engagement or meshes with a thread, particularly an outer thread (13), of the housing body (1).

13. Apparatus according to one of the preceding claims, **characterised in that** the receiving space of the inner body (2) has a non-circular cross-sectional profile.

14. Apparatus according to one of the preceding claims, **characterised in that** the plunger (9) of the housing upper part (3) has a non-circular outer profile matched to the non-circular cross-sectional profile of the receiving space of the inner body (2).

15. Apparatus according to one of the preceding claims, **characterised in that** the plunger (9) enters into the receiving space when the apparatus is ready for operation.

16. Apparatus according to one of the preceding claims, **characterised in that** the plunger (9) or the receiving space has a substantially rectangular, preferably square, cross-sectional profile.

17. Apparatus according to one of the preceding claims, **characterised in that** the plunger is formed with a plurality of pins (11), which can be pushed into passages of the cutter grating (6), and has a plate which is resiliently seated on the pins (11) so that the plate (4) together with the pins (11) forms a closed plunger surface.

18. Apparatus according to one of the preceding claims, **characterised in that** the knife (7) is fixedly connected with the housing body (1), preferably integrally injection-moulded with the housing body (1) consisting of plastics material.

19. Apparatus according to one of the preceding claims, **characterised in that** the knife (7) extends approximately over a radius of the housing body (1).

20. Apparatus according to one of the preceding claims, **characterised in that** the inner body (2) is of integral construction.

21. Apparatus according to one of the preceding claims, **characterised in that** the apparatus consists of three functional parts, namely the inner body (2), the housing body (1) and the housing upper part (3).

## Revendications

1. Appareil pour émincer de l'ail, des oignons ou des légumes analogues, comportant un corps interne (2) qui est logé de façon à pouvoir tourner dans un corps de logement (1) et qui reçoit l'aliment à émincer, lequel corps interne présente à une extrémité une grille à émincer (6) et peut être muni à l'autre extrémité d'un poinçon (9) disposé au niveau d'une partie supérieure de logement (3), ainsi qu'un couteau (7) associé à la grille à émincer (6) et disposé au niveau du corps de logement (1), **caractérisé en ce qu'**au niveau du corps de logement (1) et au niveau du corps interne (2) sont prévus des moyens d'encliquetage et de contre-encliquetage qui sécurisent le corps interne (2) dans le corps de logement (1) en lui évitant de tomber, le corps interne (2) pouvant être retiré du corps de logement pour nettoyage contre l'action des moyens d'encliquetage et de contre-encliquetage.

2. Appareil selon la revendication 1, **caractérisé en ce que** le corps interne (2) est maintenu dans le corps de logement (1) au moyen d'un mécanisme encliquetable et peut être enlevé pour nettoyage.

3. Appareil selon l'une des revendications précédentes, **caractérisé en ce que** la grille à émincer (6) peut être retirée du corps interne (2) et peut être reliée en particulier au corps interne (2) au moyen d'une liaison par clipage ou par encliquetage.

4. Appareil selon l'une des revendications précédentes, **caractérisé en ce que** le couteau (7) peut être retiré d'un support de couteau pour nettoyage.

5. Appareil selon l'une des revendications précédentes, **caractérisé en ce que** le corps interne (2) est enfiché dans un logement de type creuset du corps de logement (1) de façon à reposer contre une butée (14).

6. Appareil selon la revendication 5, **caractérisé en ce que** la butée (14) est exécutée comme une collerette annulaire (14) au niveau de la paroi interne de l'intérieur du corps de logement (1).

7. Appareil selon la revendication 6, **caractérisé en ce que** la collerette annulaire (14) présente dans la direction radiale un profil de section étagé.

8. Appareil selon l'une des revendications précédentes, **caractérisé en ce que** le corps de logement (1) est conçu d'un seul tenant et **en ce que** le couteau (7) est retenu par le corps de logement (1).

9. Appareil selon l'une des revendications précédentes, **caractérisé en ce que** le couteau (7) et la grille à émincer (6) peuvent pivoter l'un par rapport à l'autre.

10. Appareil selon l'une des revendications précédentes, **caractérisé en ce que** le profil de section externe du corps interne (2) correspond au moins en partie au profil de section interne de l'intérieur du corps de logement (1), de façon à ce que la paroi externe du corps interne (2) repose au moins en partie contre la paroi interne de l'intérieur du corps de logement (1).

11. Appareil selon l'une des revendications précédentes, **caractérisé en ce que** le corps interne (2) présente dans la zone de la grille à émincer (6) une périphérie externe circulaire.

12. Appareil selon l'une des revendications précédentes, **caractérisé en ce que** la partie supérieure de logement (3) dépasse du corps de logement (1), un filetage, en particulier un filetage interne (12) de la partie supérieure de logement (3), s'engrenant ou se trouvant en prise avec un filetage, en particulier un filetage externe (13) du corps de logement (1).

13. Appareil selon l'une des revendications précédentes, **caractérisé en ce que** l'espace de réception du corps interne (2) présente un profil de section non circulaire.

14. Appareil selon l'une des revendications précédentes, **caractérisé en ce que** le poinçon (9) de la partie supérieure de logement (3) présente un profil externe non circulaire adapté au profil de section non circulaire de l'espace de réception du corps interne (2).

15. Appareil selon l'une des revendications précédentes, **caractérisé en ce que** le poinçon (9) plonge dans l'espace de réception lorsque l'appareil est prêt à fonctionner.

16. Appareil selon l'une des revendications précédentes, **caractérisé en ce que** le poinçon (9) ou l'espace de réception présente essentiellement un profil de section rectangulaire, de préférence carré.

17. Appareil selon l'une des revendications précédentes, **caractérisé en ce que** le poinçon est formé de plusieurs broches (11) qui peuvent être introduites par des passages traversants de la grille à émincer (6) et présente une plaque (4) qui repose de façon élastique sur les broches (11), de façon telle que la plaque (4) forme avec les broches (11) une surface de poinçonnage fermée.

18. Appareil selon l'une des revendications précédentes, **caractérisé en ce que** le couteau (7) est relié de façon fixe au corps de logement (1), et est de préférence moulé par injection de matière plastique avec le corps de logement (1).

19. Appareil selon l'une des revendications précédentes, **caractérisé en ce que** le couteau (7) s'étend environ sur un rayon du corps de logement (1).

20. Appareil selon l'une des revendications précédentes, **caractérisé en ce que** le corps interne (2) est exécuté d'une seule pièce.

21. Appareil selon l'une des revendications précédentes, **caractérisé en ce que** l'appareil se compose de trois éléments fonctionnels, à savoir le corps interne (2), le corps de logement (1) et la partie supérieure de logement (3).
